# EUROPÄISCHE PATENTSCHRIFT

(11) **EP 1 055 615 B1**
(45) Veröffentlichungstag und Bekanntmachung des Hinweises auf die Patenterteilung: **02.10.2002**
(21) Anmeldenummer: 00103842.1
(22) Anmeldetag: 24.02.2000
(51) Int. Cl.: B65F 1/12

(54) **Müllbehälter mit Griff unterhalb der Frontaufnahme**
Refuse receptacle with gripping handle below front pick up pocket
Récipient à ordures avec poignée de maintien sous le compartiment de préhension frontal

(30) Priorität: 26.05.1999 DE 19924105
(43) Veröffentlichungstag der Anmeldung: 29.11.2000
(73) Patentinhaber: Gebrüder Otto GmbH & Co. KG, 57223 Kreuztal (DE)
(72) Erfinder: Berreberg, Michael, 57482 Wenden-Heid (DE); Fröhlingsdorf, Udo, 57462 Olpe (DE); Rohleder, Oliver, 35216 Biedenkopf (DE)
(74) Vertreter: COHAUSZ DAWIDOWICZ HANNIG & PARTNER

(56) Entgegenhaltungen:
- US-A- 5 088 750
- US-A- 5 772 385

## Beschreibung

Die Erfindung betrifft einen Müllbehälter aus Kunststoff mit einer oberen Frontaufnahme für die Anhebevorrichtung der Schütteinrichtung eines Müllfahrzeuges, wobei der Behälter unterhalb der Frontaufnahme einen angeformten Griff aus Kunststoff aufweist, der von einer Einrichtung der Anhebevorrichtung derart hintergreifbar ist, dass der Müllbehälter in seiner angehobenen Stellung gegen eine Kippbewegung gegenüber der Frontaufnahme gesichert insbesondere verriegelt ist, wobei der Griff eine senkrechte Innen- und Außenwand aufweist, die an ihrer Oberseite und durch senkrechte Querstege miteinander verbunden sind und der Griffinnenraum zwischen der Innenwand und den Wänden der Ausnehmung gebildet ist.

Solche Müllbehälter sind aus der US 5 088 750 und 5 772 385 bekannt. Bei diesen Müllbehältern hat es sich gezeigt, dass der an beiden Enden am Behälter angeformte Griff nach längerem Gebrauch abreißen kann, das heißt die Verbindungsstellen an beiden Griffenden reißen ein, so dass der Müllbehälter unbrauchbar wird.

Aufgabe der Erfindung ist es, einen Müllbehälter der eingangs genannten Art so zu verbessern, dass der Griff eine hohe Stabilität und eine sichere Verbindung zum Behälter besitzt, ohne den Materialverbrauch wesentlich zu erhöhen.

Diese Aufgabe wird erfindungsgemäß dadurch gelöst, dass die dem Behälterinneren näher gelegene Griffinnenwand zu beiden Seiten jeweils eine Verlängerung bildet, die zumindest die Schmalseiten des Griffinnenraums bilden und dass der Griffeine rückspringende Ausnehmung an der Behälteraußenwand überbrückt, wobei die Innenwandverlängerungen an der Rückwand der Ausnehmung angeformt ist.

Durch einen solchen Übergang der Griffinnenwand in die Schmalseiten des Griffinnenraumes, wird ein optimaler Kräfteverlauf und damit ein sicherer Halt des Griffes am Behälter geschaffen. Im Bereich der Griffenden kann damit das Material nicht mehr einreißen. Es ist somit eine Konstruktion geschaffen worden, die eine wesentlich höhere Stabilität erreicht, ohne innerhalb des Griffes eine metallene Bewehrung anbringen zu müssen.

Die Stabilität wird noch dadurch erhöht, wenn die Innenwandverlängerungen bogenförmig insbesondere teilkreisförmig insbesondere halbkreisförmig gestaltet sind.

Eine besonders vorteilhafte Konstruktion besteht dann, wenn die Innenwandverlängerungen in eine zur Rückwand der Ausnehmung parallele Wand übergehen, die an der Rückwand angeformt ist. Hierbei kann die parallele Wand mit der Rückwand einen Abstand bilden. Hierdurch bildet die Innenwand des Griffes eine geschlossene ovale Form, die zu einer besonders hohen Stabilität führt.

Von Vorteil ist es, wenn die Innenwandverlängerungen mit den Seitenwänden der Ausnehmung Abstände bilden. Auch sollten zur Erhöhung der Stabilität die Abstände von senkrechten Querstegen überbrückt sein. Auch ist von Vorteil, wenn der Griff mit seiner Innenwand einen insbesondere ovalen Griffinnenraum größerer Länge als Breite bildet.

Ein Ausführungsbeispiel der Erfindung ist in den Zeichnungen dargestellt und wird im folgenden näher beschrieben. Es zeigen
- Fig. 1: einen senkrechten Schnitt durch eine Hälfte eines Müllbehälters,
- Fig. 2: einen zweiten senkrechten Schnitt durch den Müllbehälter,
- Fig. 3: einen Schnitt nach H-H in Fig. 1 und
- Fig. 4: einen Schnitt nach G-G in Fig. 2.

Ein Müllbehälter 1 aus Kunststoff mit oberen Deckel weist an seiner Vorderseite eine aus Kunststoff angeformte obere Frontaufnahme 2 auf, die von der Anhebevorrichtung der Schütteinrichtung eines Müllfahrzeuges untergriffen wird, um den Müllbehälter anheben und entleeren zu können. Da der Müllbehälter hierbei auf den Kopf gestellt wird, muß dafür gesorgt werden, dass der Müllbehälter in seiner oberen angehobenen Stellung nicht wegkippt und sich von der Anhebevorrichtung löst. Hierzu besitzt die Anhebevorrichtung des Müllfahrzeuges ein hakenförmiges Teil, das hinter einen Griff 3 greift, der unterhalb der Frontaufnahme 2 an der Vorderseite des Müllbehälters aus Kunststoff angeformt ist. Hierzu bildet die Vorderseite des Mülllbehälters 1 eine rückspringende Ausnehmung 4, die vom waagerechten Griff 3 in der Weise überbrückt wird, dass die Vorderseite des Griffes 3 bzw. die Vorderseite der Außenwand 5 des Griffes in der Ebene der Behältervorderseite im Bereich des Griffes liegt.

Der Griff 3 besitzt ferner eine zur senkrechten Außenwand 5 parallele und damit senkrechte Innenwand 6, wobei Außenwand 5 und Innenwand 6 oben durch eine gewölbte Oberseite 7 miteinander verbunden sind. Außenwand 5, Innenwand 6 und Oberseite 7 bilden somit ein Profil mit einem U-förmigen Querschnitt, wobei das Profil nach unten hin offen ist.

Die Ausnehmung 4 mit ihren Seitenwänden 4a und 4b und ihrer Rückwand 4c wird somit von dem Griff 3 überbrückt, wobei die Außenwand 5 des Griffes in die Außenwand des Müllbehälters übergeht. Die Innenwand 6 ist dagegen weder an der Außenwand des Müllbehälters noch an den Seitenwänden 4a und 4b der Ausnehmung 4 befestigt. Die Innenwand 6 bildet vielmehr zu beiden Seiten jeweils eine Verlängerung 8, die teilkreisförmig nach innen bogenförmig gewölbt ist und insbesondere einen Halbkreis im waagerechten Querschnitt bildet, um den Griffinnenraum 9 zu überbrücken und an die Rückwand 4c der Ausnehmung 4 angeformt zu sein. Hierdurch bilden die Innenwand 6, die beiden seitlichen Verlängerungen 8 und die Rückwand 4c einen länglichen insbesondere ovalen Griffinnenraum 9.

Im Ausführungsbeispiel gehen die beiden Verlängerungen 8 in eine zur Rückwand 4c parallele Wand 10 über, die entweder, wie im Ausführungsbeispiel dargestellt an der Rückwand 4c ohne Abstand abgeformt ist, oder aber die Wand 10 bildet mit der Rückwand 4c einen Abstand etwa in gleicher Breite wie der Abstand zwischen den Wänden 5 und 6. Hierbei sind die Abstände zwischen den Wänden 5 und 6 und den Wänden 4c und 10 sowie zwischen den Verlängerungen 8 und den Seitenwänden 4a und 4b durch senkrechte Stege 11 überbrückt, die jeweils etwa rechtwinklig zu der Wand liegen, an denen sie angeformt sind.

Damit bildet die Innenwand 6 zusammen mit den beiden halbzylindrischen Verlängerungen 8 und der Wand 10 oder der Rückwand 4c einen senkrechten Griffinnenraum 9 größerer waagerechter Länge als Breite. In diesem Griffinnenraum kann das haltende Teil der Anhebevorrichtung eingreifen, wobei der Griff 3 auch über längere Zeit einen ausreichend sicheren Halt bietet.

## Patentansprüche

1. Müllbehälter (1) aus Kunststoff mit einer oberen Frontaufnahme (2) für die Anhebevorrichtung der Schütteinrichtung eines Müllfahrzeuges, wobei der Behälter unterhalb der Frontaufnahme einen angeformten Griff (3) aus Kunststoff aufweist, der von einer Einrichtung der Anhebevorrichtung derart hintergreifbar ist, dass der Müllbehälter in seiner angehobenen Stellung gegen eine Kippbewegung gegenüber der Frontaufnahme gesichert insbesondere verriegelt ist, wobei der Griff (3) eine senkrechte Innen- und Außenwand (5, 6) aufweist, die an ihrer Oberseite (7) und durch senkrechte Querstege (11) miteinander verbunden sind und der Griffinnenraum zwischen der Innenwand (6) und den Wänden (4a, 4b, 4c) der Ausnehmung (4) gebildet ist, **dadurch gekennzeichnet, dass** die dem Behälterinneren näher gelegene Griffinnenwand (6) zu beiden Seiten jeweils eine Verlängerung (8) bildet, die zumindest die Schmalseiten des Griffinnenraums (9) bilden und dass der Griff (1) eine rückspringende Ausnehmung (4) an der Behälteraußenwand überbrückt, wobei die Innenwandverlängerungen (8) an der Rückwand (4c) der Ausnehmung angeformt sind.

2. Müllbehälter nach Anspruch 1, **dadurch gekennzeichnet, dass** die Innenwandverlängerungen (8) bogenförmig insbesondere teilkreisförmig insbesondere halbkreisförmig gestaltet sind.

3. Müllbehälter nach Anspruch 1 oder 2, **dadurch gekennzeichnet, dass** die Innenwandverlängerungen (8) in eine zur Rückwand (4c) der Ausnehmung (4) parallele Wand (10) übergehen, die an der Rückwand angeformt ist.

4. Müllbehälter nach Anspruch 3, **dadurch gekennzeichnet, dass** die parallele Wand (10) mit der Rückwand (4c) einen Abstand bildet.

5. Müllbehälter nach einem der vorherigen Ansprüche, **dadurch gekennzeichnet, dass** die Innenwandverlängerungen (8) mit den Seitenwänden (4a, 4b) der Ausnehmung (4) Abstände bilden.

6. Müllbehälter nach einem der Ansprüche 4 oder 5, **dadurch gekennzeichnet, dass** die Abstände von senkrechten Querstegen (11) überbrückt sind.

7. Müllbehälter nach einem der vorherigen Ansprüche, **dadurch gekennzeichnet, dass** der Griff (3) mit seiner Innenwand einen insbesondere ovalen Griffinnenraum (9) größerer Länge als Breite bildet.

## Claims

1. A garbage container (1) made of plastic with an upper front receiver (2) for the lifting device of the tipping facility of a garbage collection vehicle, the container having underneath the front receiver a formed grip (3) of plastic which can be grasped around by an element of the lifting device in such a way that the garbage container in its lifted position is secured, in particular locked, against tilting relative to the front receiver, the grip (3) having a vertical inner wall and outer wall (5, 6) which are connected with each other at their upper side (7) and by perpendicular cross-struts (11), the grip interior space being formed between the inner wall (6) and the walls (4a, 4b, 4c) of the recess, **characterized in that** the grip inner wall (6) lying nearer to the container interior forms an extension (8) on both sides, which form at least the narrow sides of the grip interior space (9) and that the grip (3) bridges a recess (4) on the container outer wall, the inner wall extensions (8) being formed on the back wall (4c) of the recess.

2. A garbage container according to Claim 1, **characterized in that** the inner wall extensions (8) are developed in a curved shape, in particular as arcs, and in particular semicircular.

3. A garbage container according to Claim 1 or 2, **characterized in that** the inner wall extensions (8) transition into a wall (10) parallel to the rear wall (4c) of the recess (4) and formed on the rear wall.

4. A garbage container according to Claim 3, **characterized in that** the parallel wall (10) forms a space with the rear wall (4c).

5. A garbage container according to any of the preceding claims, **characterized in that** the inner wall extensions (8) form spaces with the side walls (4a, 4b) of the recess (4).

6. A garbage container according to Claim 4 or 5, **characterized in that** the spaces are bridged by perpendicular cross-struts (11).

7. A garbage container according to any of the preceding claims, **characterized in that** the grip (3) forms with its inner wall a particularly oval grip interior space (9) of greater length than breadth.

## Revendications

1. Poubelle (1) en matière synthétique avec un logement frontal (2) supérieur pour le dispositif de levage de l'appareil basculant d'un véhicule à ordures, le récipient présentant, au-dessous du logement frontal, une poignée (3) conformée en matière synthétique qui peut être saisie par derrière par un appareil du dispositif de levage de telle manière que la poubelle, dans sa position levée, est arrêtée, en particulier verrouillée, contre un déplacement de basculement par rapport au logement frontal, la poignée (3) présentant des parois intérieure et extérieure (5, 6) orthogonales qui sont reliées l'une à l'autre à leur côté supérieur (7) par des barrettes transversales (11) et le volume intérieur de la poignée étant formé entre la paroi intérieure (6) et les parois (4a, 4b, 4c) de l'évidement (4),
**caractérisée en ce que** la paroi intérieure (6) de la poignée disposée la plus proche de l'intérieur du récipient forme des deux côtés respectivement un prolongement (8), lesquels forment au moins les petites faces du volume intérieur (9) de la poignée et que la poignée (3) est superposée sur un évidement (4) en retrait sur la paroi extérieure du récipient, les prolongements (8) de la paroi intérieure étant conformés sur la paroi arrière (4c) de l'évidement.

2. Poubelle selon la revendication 1,
**caractérisée en ce que** les prolongements (8) de la paroi intérieure sont formés en arc, en particulier en forme de secteur circulaire, en particulier en forme de demi-cercle.

3. Poubelle selon la revendication 1 ou 2,
**caractérisée en ce que** les prolongements (8) de la paroi intérieure se convertissent en une paroi (10) parallèle à la paroi arrière (4c) de l'évidement.

4. Poubelle selon la revendication 3,
**caractérisée en ce que** la paroi (10) parallèle forme un espacement avec la paroi arrière (4c).

5. Poubelle selon l'une des revendications précédentes,
**caractérisée en ce que** les prolongements (8) de la paroi intérieure forment des espacements avec les parois latérales (4a, 4b) de l'évidement (4).

6. Poubelle selon l'une des revendications 4 et 5,
**caractérisée en ce que** les espacements sont superposés par des barrettes transversales (11).

7. Poubelle selon l'une des revendications précédentes,
**caractérisée en ce que** la poignée (3) forme par sa paroi intérieure un volume intérieur (9) de poignée, en particulier ovale, de longueur plus grande que la largeur.
